# EUROPÄISCHE PATENTSCHRIFT

(11) **EP 1 928 749 B1**
(45) Veröffentlichungstag und Bekanntmachung des Hinweises auf die Patenterteilung: **02.09.2009**
(21) Anmeldenummer: 06793759.9
(22) Anmeldetag: 22.09.2006
(51) Int. Cl.: B65B 55/10

(54) **VORRICHTUNG ZUM STERILISIEREN KONTINUIERLICH HINTEREINANDER TRANSPORTIERTER BEHÄLTER**
APPARATUS FOR STERILIZING CONTAINERS TRANSPORTED CONTINUOUSLY IN SUCCESSION
DISPOSITIF POUR STERILISER DES RECIPIENTS ACHEMINES EN CONTINU LES UNS DERRIERE LES AUTRES

(30) Priorität: 30.09.2005 DE 102005047427
(43) Veröffentlichungstag der Anmeldung: 11.06.2008
(73) Patentinhaber: SIG Technology AG, 8212 Neuhausen am Rheinfall (CH)
(72) Erfinder: AUER, Dirk, 40670 Meerbusch (DE); MARTEN, Detlef, 41812 Erkelenz (DE)
(74) Vertreter: Cohausz & Florack
(86) Internationale Anmeldenummer: PCT/EP2006/066645
(87) Internationale Veröffentlichungsnummer: WO 2007/036492

(56) Entgegenhaltungen:
- US-A- 5 879 648

## Beschreibung

Die Erfindung betrifft eine Vorrichtung zum Sterilisieren aufrecht stehender, oben offener und kontinuierlich hintereinander transportierter Behälter, insbesondere Karton/Kunststoff-Verbundpackungen zur Aufnahme von Getränken und/oder Lebensmitteln, mit einem mehrere hintereinander angeordnete Behandlungszonen aufweisenden Gehäuse, das einen feststehenden, nach unten offenen Kanal zum Durchlauf der Behälter aufweist, und mit einer eine Vielzahl hintereinander angeordnete Aufnahmeplätze aufweisenden Transportvorrichtung, wobei die Transportvorrichtung oder deren Teile den Boden des Gehäuses bildet/bilden.

Aus der Praxis sind als Längsläufer ausgebildete Vorrichtungen zum Sterilisieren von kontinuierlich hintereinander transportierten Behältern bekannt, bei der zwischen den einzelnen Sterilisierstationen keine "sauberen" Abtrennungen vorhanden sind. Bei diesen bekannten Vorrichtungen wird das Sterilisiermedium auf die Behälteröffnung aufgeblasen und nicht gezielt in die einzelnen Behälter eingeleitet. Dies kann unter Umständen zu Problemen beim Sterilisieren führen.

Eine gattungsgemäße Vorrichtung ist aus der US 5,879,648 A bekannt.

Eine weitere Sterilisiervorrichtung ist aus der DE 40 31 472 A1 bekannt. Dabei weist die Vorrichtung wie beim vorgenannten Stand der Technik im Inneren ihres Gehäuses mehrere Behandlungszonen auf, in denen die unterschiedlichen Prozessmedien in die Behälter eingeleitet werden. Zwischen den einzelnen Zonen sind Schleusen vorhanden, um die Zonen gegeneinander abzudichten. Die Schleusen sind dabei so ausgeführt, dass die Behälter selbst die Abdichtung zu der jeweils benachbarten Zone übernehmen. Es versteht sich, dass diese Art der Schleusen durch die sich bewegenden Behälter keine vollkommene Abschottung darstellen kann und dass sie nur für eine bestimmte Behältergröße einsetzbar ist.

Bei einer aus der DE 102 13 343 A1 bekannten Vorrichtung zum sterilen Abfüllen von Behältern wird steriles Prozessgas in einen Ringkanal geleitet und strömt von dort über Öffnungen in den Behandlungsraum.

Aus der DE 38 09 855 A1 ist ein Verfahren zum sterilen Abfüllen von flüssigen Gütern in Behälter bekannt, bei dem die Behälter vor dem Abfüllen mit einem Sterilisationsmedium beaufschlagt werden, wobei die Behälter unterhalb der Medienzuführung teilweise von einer Glocke umgeben sind, die das sterile Medium an die Außenseite des Behälters führt.

Der Erfindung liegt nun die Aufgabe zugrunde, die eingangs genannte und zuvor näher beschriebene Vorrichtung zum Sterilisieren aufrecht stehender, oben offener und kontinuierlich hintereinander transportierter Behälter so auszugestalten und weiterzubilden, dass die vorerwähnten Nachteile vermieden werden, so dass die Behälter in den einzelnen Behandlungszonen mit den dort zugeführten Prozessmedien definiert beaufschlagt werden.

Gelöst wird diese Aufgabe bei der erfindungsgemäßen Vorrichtung dadurch, dass im oberen Bereich des Kanals in jeder Behandlungszone wenigstens ein mit Durchbrüchen nach unten versehener Medienverteilraum vorgesehen ist und dass oberhalb der Behälter mit der Transportvorrichtung gekoppelte Verteilorgane vorgesehen sind, die über die Durchbrüche mit dem jeweiligen Verteilraum in Verbindung stehen und durch welche die Behälter in den Behandlungszonen mit den jeweiligen Prozessmedien beaufschlagt werden.

Die erfindungsgemäße Lösung stellt eine einfache Konstruktion dar, da alle Aggregate und Geräte zur Erzeugung und Überwachung der Prozessmedien ortsfest installiert sein können und aufwendige und verschleißträchtige Schleusendurchführungen nicht benötigt werden. Die Wege der eingesetzten Prozessmedien sind sehr kurz, so dass die Regelung der Prozessparameter sehr verlustarm erfolgen kann. Die einzelnen Behandlungszonen (Vorwärmzone, Sterilisierzone und Trocknungszone) arbeiten zuverlässig überschneidungsfrei und unmittelbar aufeinander folgend, so dass sich eine räumlich sehr kompakte Bauweise ergibt.

Eine weitere Lehre der Erfindung sieht vor, dass die Transportvorrichtung ein rotierendes System mit einem die Behälter aufnehmenden Transportrad aufweist und dass das Gehäuse ringförmig ausgebildet ist. Auf diese Weise wird erreicht, dass innerhalb des Sterilisierprozesses durch den ständig wiederholenden zyklischen Umlauf alle Prozessorgane permanent aktiv mit sterilisiert werden. Des Weiteren stellt die Rundläuferkonstruktion eine besonders kompakte Bauform dar.

Bevorzugt werden alle Behälter einzeln hintereinander transportiert, insbesondere bei kleineren Anlagen. Es ist jedoch nach einer alternativen Ausgestaltung der Erfindung auch möglich, dass jeweils mehrere nebeneinander stehende Behälter in Bahnen hintereinander transportiert und sterilisiert werden.

Zweckmäßigerweise sind bei der Ausführung als Rundläufer gemäß einer weiteren Lehre der Erfindung die Verteilorgane an einem Ringelement angeordnet. Bevorzugt ist dieses Ringelement mit der Transportvorrichtung starr verbunden, damit keine Relativgeschwindigkeit zwischen den Behältern und den darüber angeordneten Verteilorganen auftreten kann. Darüber hinaus weist in vorteilhafter Ausgestaltung der Erfindung jedes Verteilorgan eine mittig über dem zugehörigen Behälter angeordnete Rohrdüse auf.

Eine weitere Ausbildung der Erfindung sieht vor, dass die Spalte zwischen feststehendem Gehäuse und der sich bewegenden Transportvorrichtung mit Dichtelementen abgedichtet sind. Die Leckage dieser funktionsbedingten Spalte lässt sich dadurch minimieren.

Eine weitere Lehre der Erfindung sieht vor, dass oberhalb jedes Behälters ein fest mit dem Verteilorgan verbundenes Haubenelement vorgesehen ist. Dieses Haubenelement hat eine doppelte Funktion: Einerseits dient es zur kontrollierten Einleitung der Prozessmedien in die Behälter und ist dazu so ausgebildet, dass die aus dem Behälter nach oben austretenden Prozessmedien so umgelenkt werden, dass sie über die Kanten und Außenseiten der Behälter abfließen können. Andererseits bewirkt die Haubenform eine laminare Strömung der von oben zugeführten Sterilluft, so dass sich um die Behälter herum 'Sterilluftvorhänge' bilden. Dazu wird bevorzugt der Raum zwischen Ringelement und Haubenelementen mit Sterilluft beaufschlagt.

In weiterer Ausgestaltung der Erfindung sind zur Trennung der Behandlungszonen jeweils Trennwände vorgesehen, welche an ihrem unteren Ende jeweils einen Fuß aufweisen. Diese Füße sind bevorzugt als Dichtelement ausgestaltet. In vorteilhafter Ausgestaltung der Erfindung füllen die Trennwände den Gesamtquerschnitt des Kanals bis zum Ringelement hinab aus. Auf diese Weise ist zuverlässig gewährleistet, dass die einzelnen Medienverteilräume gegeneinander abgedichtet sind. Es versteht sich von selbst, dass die Breite der Füße der ortsfesten Trennwände größer ist als der Durchmesser der Durchbrüche in dem sich bewegenden Ringelement.

Zur Verbesserung der zum Schutz vor erneuter Verkeimung benötigten laminaren Sterilluftströme um die sterilisierten Behälter ist nach einer weiteren Ausgestaltung der Erfindung unterhalb der Transportvorrichtung wenigstens ein Absaugaggregat vorgesehen, welches die Sterilluft und gegebenenfalls zuströmende Außenluft aufsaugt, so dass diese keinesfalls in die offenen Behälter oder deren Wandungen und Kanten gelangen kann.

Die Erfindung ist nachfolgend anhand einer lediglich ein bevorzugtes Ausführungsbeispiel darstellenden Zeichnung näher erläutert. In der Zeichnung zeigen:
- Fig. 1: eine erfindungsgemäße Vorrichtung in perspektivischer Ansicht,
- Fig. 2: schematisch, den inneren Aufbau der erfindungsgemäßen Vorrichtung im Vertikalschnitt und
- Fig. 3: einen Querschnitt entlang der Linie III-III aus Fig. 2.

Im dargestellten und insoweit bevorzugten Ausführungsbeispiel ist die erfindungsgemäße Vorrichtung zum Sterilisieren aufrecht stehender, oben offener und kontinuierlich hintereinander transportierter Behälter P als Rundläufer konzipiert. Dieser besteht zunächst und im wesentlichen aus einem Gehäuse 1, in welches die hintereinander transportierten Behälter P über eine Transportvorrichtung 2 eingeschleust werden. Dabei bildet die Kapselung des Gehäuses 1 einen Kanal 3, dessen oberer Bereich als Medienverteilraum 3' ausgebildet ist. Der ortsfeste Kanal 3 wird nach oben und zu den Außenseiten durch die Wandung des Kanals 3 und nach unten durch ein ortsfestes Blech 3A abgeschlossen, welches mit einer Vielzahl von Durchbrüchen 4 versehen ist. Die genaue Anordnung, Größe und Anzahl der Durchbrüche 4 kann dabei je nach Behandlungszone und den jeweils notwendigen Bedingungen variieren.

Trennwände 5, die gleichfalls ortsfest im Inneren des Kanals 3 angeordnet sind, unterteilen diesen in eine Vorwärmzone 6, eine Sterilisierzone 7 und eine Trocknungszone 8. Zum Beaufschlagen der Behandlungszonen mit den erforderlichen Prozessmedien weisen diese entsprechende Einlässe 6A, 7A und 8A auf.

Zur Abdichtung der ortsfesten Trennwände 5 weist jede Trennwand 5 an seiner Unterseite einen verbreiterten Fuß 5A auf, welcher als Dichtelement ausgebildet ist und die einzelnen Medienverteilräume 3' gegeneinander abdichtet. Die Breite des Fußes 5A ist dabei stets breiter als die der Bohrungen 13 im sich bewegenden Ringelement 12, um einen Austausch der unterschiedlichen Prozessmedien zuverlässig auszuschließen. Dies gilt insbesondere für Produktionsunterbrechungen, also Maschinenstillstände.

Der Transport der Behälter P im Inneren der Vorrichtung geschieht mittels einem Transportrad 9, welches sich in Richtung der nicht näher bezeichneten Pfeile dreht. Dabei sind oberhalb jedes Behälters zentral über diesem angeordnete Rohrdüsen 10 vorgesehen, durch welche das Medium von dem jeweiligen Medienverteilraum 3' entlang der nicht näher bezeichneten Pfeile in die offenen Behälter P gelangt, wie dies insbesondere aus den Fig. 2 und 3 hervorgeht, welche die erfindungsgemäße Vorrichtung im Vertikalschnitt längs und quer zur Transportrichtung zeigt.

Damit nun das jeweilige Prozessmedium dem jeweiligen Behälter P definiert zugeführt werden kann, sind Haubenelemente 11 vorgesehen, welche zentral über den hintereinander transportierten Behältern P in entsprechendem Abstand angeordnet sind. Im dargestellten und insoweit bevorzugten Ausführungsbeispiel sind die Haubenelemente unterhalb eines Ringelementes 12 angebracht, welches sich, bevorzugt starr mit dem Transportrad 9 gekoppelt, mit gleicher Geschwindigkeit bewegt wie die darunter befindlichen Behälter P. Das Ringelement 12 weist zum Durchtritt der Prozessmedien oberhalb der Rohrdüsen 10 Bohrungen 13 mit einem entsprechenden Durchmesser auf, wie deutlich aus den Fig. 2 und 3 hervorgeht. Dort ist die genaue Form der Haubenelemente 11 klar ersichtlich. Durch diese Form der Haubenelemente 11 werden die aus dem Behälter P nach oben austretenden Prozessmedien so umgelenkt, dass sie über die Kanten und Außenseiten der Behälter P abfließen.

Es versteht sich von selbst, dass die Spalte zwischen feststehendem Gehäuse 1 und dem sich bewegenden Ringelement 12 mit (nicht dargestellten) Dichtelementen abgedichtet sind.

Aus den Fig. 2 und 3 ist ferner ersichtlich, dass der Raum 14 zwischen dem Ringelement 12 und Haubenelementen 11 mit Sterilluft beaufschlagbar ist. Dazu weist das Gehäuse entsprechende Sterillufteinlässe 14A auf. Aufgrund der nach unten gerichteten laminaren Strömung der Sterilluft bilden sich Sterilluftvorhänge aus, welche ein Eindringen von Fremdluft, Staub oder dergleichen in das Innere des Gehäuses 1 zuverlässig verhindern. Auch wenn, wie in Fig. 1 dargestellt, das Gehäuse einen außen umlaufenden Spalt aufweist, welcher zu Reinigungs- und Wartungszwecken benötigt wird, arbeitet die erfindungsgemäße Vorrichtung äußerst zuverlässig, so dass es zu keinerlei Problemen der darin sterilisierten Behälter P kommen kann.

## Patentansprüche

1. Vorrichtung zum Sterilisieren aufrecht stehender, oben offener und kontinuierlich hintereinander transportierter Behälter (P), insbesondere Karton/Kunststoff-Verbundpackungen zur Aufnahme von Getränken und/oder Lebensmitteln, mit einem mehrere hintereinander angeordnete Behandlungszonen (6, 7, 8) aufweisenden Gehäuse (1), das einen feststehenden, nach unten offenen Kanal (3) zum Durchlauf der Behälter (P) aufweist, und mit einer eine Vielzahl hintereinander angeordnete Aufnahmeplätze aufweisenden Transportvorrichtung (2), wobei die Transportvorrichtung (2) oder deren Teile den Boden des Gehäuses bildet/bilden,
**dadurch gekennzeichnet, dass** im oberen Bereich des Kanals (3) in jeder Behandlungszone (6, 7, 8) wenigstens ein mit Durchbrüchen (4) nach unten versehener Medienverteilraum (3') vorgesehen ist und dass oberhalb der Behälter (P) mit der Transportvorrichtung (2) gekoppelte Verteilorgane vorgesehen sind, die über die Durchbrüche (4) mit dem jeweiligen Verteilraum (3') in Verbindung stehen und durch welche die Behälter (P) in den Behandlungszonen (6, 7, 8) mit den jeweiligen Prozessmedien beaufschlagt werden.

2. Vorrichtung nach Anspruch 1,
**dadurch gekennzeichnet, dass** die Transportvorrichtung (2) ein rotierendes System mit einem die Behälter (P) aufnehmenden Transportrad (9) aufweist und dass das Gehäuse (1) ringförmig ausgebildet ist.

3. Vorrichtung nach Anspruch 1 oder 2,
**dadurch gekennzeichnet, dass** die Behälter (P) einzeln hintereinander transportiert werden.

4. Vorrichtung nach Anspruch 1 oder 2,
**dadurch gekennzeichnet, dass** jeweils mehrere nebeneinander stehende Behälter hintereinander transportiert werden.

5. Vorrichtung nach einem der Ansprüche 1 bis 4,
**dadurch gekennzeichnet, dass** jedes Verteilorgan eine mittig über dem zugehörigen Behälter angeordnete Rohrdüse (10) aufweist.

6. Vorrichtung nach einem der Ansprüche 2 bis 5,
**dadurch gekennzeichnet, dass** die Verteilorgane an einem Ringelement (12) angeordnet sind.

7. Vorrichtung nach Anspruch 6,
**dadurch gekennzeichnet, dass** die Spalte zwischen feststehendem Gehäuse (1) und dem sich bewegenden Ringelement (12) mit Dichtelementen abgedichtet sind.

8. Vorrichtung nach Anspruch 6 oder 7,
**dadurch gekennzeichnet, dass** oberhalb jedes Behälters (1) ein fest mit dem Ringelement (12) verbundenes Haubenelement (11) vorgesehen ist.

9. Vorrichtung nach Anspruch 8,
**dadurch gekennzeichnet, dass** die Haubenelemente (11) so ausgebildet sind, dass die aus dem Behälter (P) nach oben austretenden Prozessmedien so umgelenkt werden, dass sie über die Kanten und Außenseiten der Behälter (P) nach unten abfließen.

10. Vorrichtung nach einem der Ansprüche 1 bis 9,
**dadurch gekennzeichnet, dass** zur Trennung der Behandlungszonen (6, 7, 8) jeweils Trennwände (5) vorgesehen sind und dass die Trennwände (5) an ihrem unteren Ende jeweils einen Fuß (5A) aufweisen.

11. Vorrichtung nach Anspruch 10,
**dadurch gekennzeichnet, dass** jeder Fuß (5A) als Dichtelement ausgestaltet ist.

12. Vorrichtung nach Anspruch 6 und 10 oder 11,
**dadurch gekennzeichnet, dass** die Trennwände (5) den gesamten Querschnitt des Kanals (3) bis zum Ringelement (12) hinab ausfüllen.

13. Vorrichtung nach einem der Ansprüche 1 bis 12,
**dadurch gekennzeichnet, dass** der Raum zwischen Ringelement (12) und Haubenelementen (11) mit Sterilluft beaufschlagbar ist.

14. Vorrichtung nach einem der Ansprüche 1 bis 13,
**dadurch gekennzeichnet, dass** unterhalb der Transportvorrichtung wenigstens ein Absaugaggregat vorgesehen ist.

## Claims

1. Apparatus for sterilising upright containers (P), and in particular composite card/plastics packs for receiving beverages and/or foodstuffs, which are open at the top and are transported continuously in succession, having an enclosure (1) which has a plurality of treatment zones (6, 7, 8) arranged in succession and which has a fixed, downwardly open, passage (3) for the containers (P) to travel through, and having a transporting arrangement (2) having a plurality of receiving locations arranged in succession, the transporting arrangement (2) or parts thereof forming the floor of the enclosure, **characterised in that** there is provided in the upper region of the passage (3), in each treatment zone (6, 7, 8), at least one medium distributing space (3') which is provided with apertures (4) in the downward direction, and **in that** there are provided, above the containers (P), distributing members coupled to the transporting arrangement (2) which communicate with the respective distributing space (3') via the apertures (4) and by which the respective process media in the treatment zones (6, 7, 8) are applied to the containers (P) in the treatment zones (6, 7, 8).

2. Apparatus according to Claim 1, **characterised in that** the transporting arrangement (2) has a rotating system having a transporting wheel (9) which receives the containers (P), and **in that** enclosure (1) is of an annular form.

3. Apparatus according to Claim 1 or 2, **characterised in that** single containers (P) are transported in succession.

4. Apparatus according to Claim 1 or 2, **characterised in that** in each case a plurality of containers standing next to one another are transported in succession.

5. Apparatus according to any one of Claims 1 to 4,
**characterised in that** each distributing member has a tubular nozzle (10) arranged centrally above the associated container.

6. Apparatus according to any one of Claims 2 to 5,
**characterised in that** the distributing members are arranged on an annular component (12).

7. Apparatus according to Claim 6, **characterised in that** the gaps between the fixed enclosure (1) and the moving annular component (12) are sealed by sealing members.

8. Apparatus according to Claim 6 or 7, **characterised in that** a hood member (11) which is firmly connected to the annular component (12) is provided above each container (1).

9. Apparatus according to Claim 8, **characterised in that** the hood members (11) are so designed that the process media emerging upwards from the container (P) are diverted in such a way that they flow downwards over the edges and outer surfaces of the containers (P).

10. Apparatus according to any one of Claims 1 to 9,
**characterised in that** partitions (5) are provided to separate the respective treatment zones (6, 7, 8) and **in that** the partitions (5) each have a foot (5A) at their bottom end.

11. Apparatus according to Claim 10, **characterised in that** each foot (5A) takes the form of a sealing member.

12. Apparatus according to Claims 6 and 10 or 11,
**characterised in that** the partitions (5) fill the entire cross-section of the passage (3) down to the annular component (12).

13. Apparatus according to any one of Claims 1 to 12,
**characterised in that** sterile air is applied to the space between the annular component (12) and the hood members (11).

14. Apparatus according to any one of Claims 1 to 13,
**characterised in that** at least one extractor unit is provided below the transporting arrangement.

## Revendications

1. Dispositif pour la stérilisation de récipients (P) ouverts en haut, transportés debout et en continu, les uns derrière les autres, en particulier des emballages en carton / matière synthétique, destinés à recevoir des boissons et / ou des produits alimentaires, avec un carter (1), qui, présentant plusieurs zones de traitement (6, 7, 8), disposées les unes derrière les autres, est pourvu d'un canal (3) fixe, ouvert vers le bas, pour le passage des récipients (P), et avec un dispositif de transport (2) présentant de nombreuses places de réception, disposées les unes derrière les autres, le dispositif de transport (2) ou des parties de celui-ci formant le fond du carter, **caractérisé en ce que**, dans la région supérieure du canal (3), dans chaque zone de traitement (6, 7, 8), est prévu au moins un espace de distribution d'agents de traitement (3'), qui est pourvu d'ouvertures de passage (4) vers le bas, et **en ce que** sont prévus, au-dessus des récipients (P), des organes de distribution couplés avec le dispositif de transport (2), lesquels sont en communication avec l'espace de distribution d'agent de traitement (3') correspondant, par l'intermédiaire des ouvertures de passage (4) et par lesquels les récipients (P) sont soumis, dans les zones de traitement (6, 7, 8), aux agents de traitement.

2. Dispositif selon la revendication 1, **caractérisé en ce que** le dispositif de transport (2) présente un système rotatif avec une roue de transport (9), qui prend en charge les récipients (P), et **en ce que** le carter (1) est configuré en forme d'anneau.

3. Dispositif selon revendication 1 ou 2, **caractérisé en ce que** les récipients (P) sont transportés individuellement, les uns derrière les autres.

4. Dispositif selon revendication 1 ou 2, **caractérisé en ce que** plusieurs récipients, placés les uns à cô-té des autres, sont chaque fois transportés à la suite les uns des autres.

5. Dispositif selon l'une des revendications 1 à 4, **caractérisé en ce que** chaque organe de distribution présente une buse tubulaire (10), qui est disposée centralement, au-dessus du récipient associé.

6. Dispositif selon l'une des revendications 2 à 5, **caractérisé en ce que** les organes de distribution sont disposés sur un élément annulaire (12).

7. Dispositif selon la revendication 6, **caractérisé en ce que** la fente, située entre les carter (1) fixe et l'élément annulaire (12) mobile, est étanchéifiée avec des éléments d'étanchéité.

8. Dispositif selon revendication 6 ou 7, **caractérisé en ce qu'**un élément en forme de chapeau (11), relié fixement à l'élément annulaire (12), est prévu au-dessus de chaque récipient (P).

9. Dispositif selon la revendication 8, **caractérisé en ce que** les éléments en forme de chapeau (11) sont configurés de telle manière que les agents de traitement, sortant, vers le haut, du récipient (P), soient déviés de sorte qu'ils s'écoulent vers le bas, sur les bords et les côtés extérieurs des récipients (P).

10. Dispositif selon l'une des revendications 1 à 9, **caractérisé en ce que** des parois de séparation (5) sont respectivement prévues pour la séparation des zones de traitement (6, 7, 8), et **en ce que** les parois de séparation (5) présentent chacune un pied (5A), à leur extrémité inférieure.

11. Dispositif selon la revendication 10, **caractérisé en ce que** chaque pied (5A) est réalisé en tant qu'élément d'étanchéité.

12. Dispositif selon les revendications 6 et 10 ou 11, **caractérisé en ce que** les parois de séparation (5) remplissent la totalité de la section transversale du canal (3), en descendant jusqu'à l'élément annulaire (12).

13. Dispositif selon l'une des revendications 1 à 12, **caractérisé en ce que** l'espace, situé entre l'élément annulaire (12) et les éléments en forme de chapeau (11), est soumis à l'action d'air stérile.

14. Dispositif selon l'une des revendications 1 à 13, **caractérisé en ce que**, sous le dispositif de transport, est prévu au moins un système d'aspiration.
